# EUROPÄISCHE PATENTSCHRIFT

(11) **EP 4 223 932 B1**
(45) Veröffentlichungstag und Bekanntmachung des Hinweises auf die Patenterteilung: **17.09.2025**
(21) Anmeldenummer: 23154187.1
(22) Anmeldetag: 31.01.2023
(51) Int. Cl.: E01C 19/00

(54) **NIVELLIERSYSTEM FÜR EINE BAUMASCHINE**
LEVELING SYSTEM FOR CONSTRUCTION MACHINE
SYSTÈME DE MISE À NIVEAU POUR MACHINE DE CONSTRUCTION

(30) Priorität: 08.02.2022 DE 102022201294
(43) Veröffentlichungstag der Anmeldung: 09.08.2023
(73) Patentinhaber: MOBA Mobile Automation AG, 65555 Limburg (DE)
(72) Erfinder: HORN, Alfons, 65555 Limburg (DE)
(74) Vertreter: Pfitzner, Hannes

(56) Entgegenhaltungen:
- EP-A1- 0 542 297
- EP-A1- 2 025 811
- EP-A1- 3 739 122
- WO-A1-2018/065551
- DE-A1- 10 025 462
- DE-A1- 102014 018 113
- DE-A1- 102015 001 101
- JP-A- H04 179 706
- US-A- 5 393 167
- US-A1- 2006 045 620
- US-A1- 2011 255 918

## Beschreibung

Ausführungsbeispiele der vorliegenden Erfindung beziehen sich auf ein Nivelliersystem für eine Baumaschine, insbesondere eine Straßenbaumaschine, wie zum Beispiel einen Straßenfertiger oder eine Straßenfräse. Bevorzugte Ausführungsbeispiele beziehen sich auf ein Nivelliersystem mit einem Schichtdickenmesssystem.

Weitere Ausführungsbeispiele beziehen sich auf eine Baumaschine (Straßenbaumaschine, wie Straßenfertiger oder Straßenfräse) mit einem entsprechenden Nivelliersystem. Ein weiteres Ausführungsbeispiel bezieht sich auf eine Vorrichtung zur Bestimmung eines Schichtdickenprofils. Weitere Ausführungsbeispiele beziehen sich auf die entsprechenden Verfahren zur Nivellierung und zur Bestimmung eines Schichtdickenprofils und entsprechende Computerprogramme.

Nivelliersysteme werden beispielsweise bei Straßenbaumaschinen, wie zum Beispiel Straßenfertigern oder Straßenfräsen eingesetzt. Durch die Verwendung von Nivelliersystemen wird beispielsweise bei Straßenfertigern die Höhe des Einbauwerkzeugs (der Einbaubohle) sowie die Neigung derart gesteuert, dass die eingebaute Schicht mit der entsprechenden Schichtdicke und Neigung eingebaut wird. Durch das Nivelliersystem werden Unebenheiten im Untergrund entsprechend ausnivelliert. Hierbei wird während des Einbauvorgangs eine entsprechende Ist-Höhe des Straßenfertigers bzw. des Einbauwerkzeugs (Bohle) gegenüber dem Untergrund bzw. gegenüber der bereits aufgebrachten Schicht abgetastet, um in Abhängigkeit von Untergrundvariationen das Einbauwerkzeug entsprechend steuern zu können. Folglich kommt bei Nivelliersystemen eine parallel zur Fahrtrichtung verlaufende Sensorhalterung zum Einsatz, die sich beispielsweise über eine Länge von 12 m erstreckt. Eine solche Sensorhalterung ist in Fig. 1a dargestellt. Fig. 1a zeigt einen Straßenfertiger 10 mit einer Sensorhalterung 12 und hier vier Sensoren 14a-d. Der Sensor 14b ist hinter der Bohle 10b angeordnet. Durch die dargestellte Sensorhalterung mit den vier Sensoren 14a-d können Wellen im Bereich von 4 bis 8 m gut abgetastet und dann ausgeregelt werden. Die EP0542297 beschreibt eine Regeleinrichtung für einen Straßenfertiger.

Für entsprechend längere Wellen kann eine zusätzliche Höhenregelung mittels einer Totalstation erfolgen, wie es in Fig. 1b illustriert ist. Fig. 1b zeigt einen Straßenfertiger 10 mit einer Bohle 10b. Die Höheneinstellung der Bohle wird am Zugpunkt 10z über den Zugpunktzylinder 10zz gesteuert, wie es beispielsweise auch schon im Zusammenhang mit Fig. 1a erläutert wurde. Darüber hinaus oder alternativ kann die Höhe der Bohle 10b auch unter Verwendung der Komponenten 14la1 und 14la2 sowie 14t gesteuert werden. Durch die Totalstation 14t wird eine externe Referenz eingeführt, die einen Laserstrahl in einer vorgegebenen Höhe emittiert. Dieser z.B. parallel zum Untergrund oder einer Referenz emittierte Laserstrahl wird dann durch den Höhensensor 14la1 direkt empfangen bzw. indirekt nach Reflexion durch das 360°-Prisma 14la2. Dadurch lässt sich die Ist-Höhe der Bohle in Bezug auf eine ortsfeste Referenzhöhe bestimmen. Infolge der ortsfesten Referenzhöhe unterliegt die Ist-Höhe nicht langwelligen Schwankungen, die mittels der Sensoranordnung aus Fig. 1 nicht detektiert werden können. Ferner ist es durch die Nutzung der Totalstation als virtuelle Referenz möglich, auf andere Referenzen, wie zum Beispiel Schnüre, etc. zu verzichten. Nachteilig an der Verwendung der Totalstation ist, dass diese aufwändig kalibriert werden muss, und man gerade bei längeren Straßenzügen häufig nicht mit einer Totalstation auskommt. Deshalb besteht der Bedarf nach einem verbesserten Ansatz.

Aufgabe der vorliegenden Erfindung ist es, eine Nivellierung oder allgemein eine Höhenregelung für Baumaschinen zu schaffen, die einen besseren Kompromiss aus Ergonomie, Genauigkeit und Ausregelungsvermögen für lange Wellen bietet.

Die Aufgabe der vorliegenden Erfindung wird durch den Gegenstand der unabhängigen Patentansprüche gelöst.

Ausführungsbeispiel der vorliegenden Erfindung schaffen ein Nivelliersystem für eine Baumaschine, insbesondere eine Straßenbaumaschine oder einen Straßenfertiger oder eine Straßenfräse. Das Nivelliersystem umfasst ein Schichtdickenmesssystem sowie einen Prozessor. Das Schichtdickenmesssystem ist ausgebildet, eine aktuell aufzutragende oder abzutragende Schichtdicke zu messen und entsprechende (prognostizierte) Ist-Schichtdickenwerte für eine Mehrzahl an Positionen (z.B. entlang einer Fahrtrichtung der Baumaschine) zu bestimmen. Hierbei werden also beispielsweise mehrere aktuelle Schichtdickenwerte für eine Mehrzahl an (hintereinander aufgereihten) Positionen erhalten. In anderen Worten kann man diese Mehrzahl an Schichtdickenwerten als Ist-Schichtdickenprofil bezeichnen. Der Prozessor ist ausgebildet, um auf Basis eines Schichtdickenprofils (Soll-Schichtdickenprofils), umfassend eine Mehrzahl an Soll-Schichtdickenwerten zugeordnet zu der Mehrzahl der Positionen, sowie der (prognostizierte) Ist-Schichtdickenwerte für die entsprechenden Positionen Steuerungswerte je (weitere) Position zur Höhenreglung eines Werkzeugs der Baumaschine, z. B. der Bohle oder der Fräswalze zu bestimmen.

Es sei angemerkt, dass je nach Messsystem der Ist-Schichtdickenwert ausgehend von der aktuell gemessenen Schichtdicke prognostiziert sein kann, da die einzelnen Sensoren vor der Bohle den Untergrund ohne aufgebrachte Schicht abtasten. Die Prognose erfolgt anhand der gemessenen Höhenwerte je Position. Ohne Regelung würde an den entsprechenden Positionen die prognostizierte Ist-Schichtdicke generiert. Diese ist beim Schichtabtrag (Straßenfräse) beispielsweise negativ, beim Schichtauftrag (Straßenfertiger) positiv. Durch entsprechende Regelung basierend auf den o.g. Soll-Schichtdickenwerten kann einen Variation erfolgen.

Entsprechend der Ausführungsbeispiele werden die Steuerungswerte je Position zur Höhenregelung des Werkzeugs so bestimmt, dass das Werkzeug in Entsprechung des Soll-Schichtdickenprofils gesteuert wird. Entsprechend Ausführungsbeispielen wird darüber hinaus das Werkzeug durch die Steuerungswerte so gesteuert, dass eine Abweichung zwischen dem Ist-Schichtdickenwertprofil und dem Soll-Schichtdickenwertprofil bzw. dem Ist-Schichtdickenwert und dem Soll-Schichtdickenwert je entsprechender Position ausgeregelt wird.

Entsprechend Ausführungsbeispielen sind die Steuerungswerte je Position so gewählt, dass im eingeschwungenen Zustand des Werkzeugs der Ist-Schichtdickenwert je Position im Wesentlichen dem Soll-Schichtdickenwert entspricht. "Im Wesentlichen" heißt beispielsweise ±20%, ±10%, ±5%, ±3% oder ±1%, das heißt also, dass eine Abweichung von maximal ±1%, ±3%, ±5%, ±10% oder ±20% (je nach Variante) zulässig ist. Hierzu werden entsprechend Ausführungsbeispielen die Steuerungswerte so abgeleitet, dass unter Berücksichtigung der Regelungsstrecke (Versatz zwischen Position der Regelung und vollendeter Ausregelung, z. B. Versatz zwischen Drehpunkt bzw. virtuellem Drehpunkt bzw. Bohlenhinterkante und Zugpunkt) des Werkzeugs entlang einer Fahrtrichtung der Baumaschine die Höhenregelung des Werkzeugs erfolgt. Entsprechend Ausführungsbeispielen wird je Position ausgehend von einer Abweichung zwischen dem Soll-Schichtdickenwert und dem Ist-Schichtdickenwert eine Art Korrekturwert ermittelt. Dieser Korrekturwert wird angewendet, wobei aufgrund des erläuterten Versatzes keine Anwendung auf die aktuelle Position (des Ist-Schichtdickenwertes), sondern auf eine "zukünftige" bzw. weitere Position erfolgt. Insofern wird für die "zukünftige" Position die Höhe des Werkzeuges basierend auf dem Korrekturwert und dem Soll-Schichtdickenwert für die entsprechende weitere Position bestimmt. Beispielsweise sind die Steuerungswerte je (weitere) Position so gewählt, dass das Werkzeug in Entsprechung des Soll-Schichtdickenprofils bei Erreichen der (weiteren) Position angehoben und/oder abgesenkt wird/ist, um je Position an einer Position in Entsprechung an den Soll-Schichtdickenwert bewegt zu werden. Zusätzlich können die Steuerungswerte je weitere Position so gewählt sein, dass eine aktuelle Abweichung zwischen einem Ist-Schichtdickenwert und einem Soll-Schichtdickenwert ausgeglichen bzw. berücksichtigt wird.

Ausführungsbeispielen der vorliegenden Erfindung liegt also die Erkenntnis zugrunde, dass statt oder additiv der Regelung auf einem fixen Höhenwert eine Regelung auf variierende Soll-Höhenwerte entsprechend eines Schichtdickenprofils geregelt wird, um langwellige Unebenheiten auszugleichen. Hierzu wird ausgehend von den z. B. im Vorfeld abgetasteten Unebenheiten ein Soll-Schichtdickenprofil abgetastet, das bei Aufbringen auf den Unebenheiten dann zusammen mit den Unebenheiten eine ebene Oberfläche ausbildet. Beispielsweise wird an Stellen eines Unebenheitenberges eine dünnere Soll-Schichtdicke vorgesehen als an Stellen des Unebenheitentales. Das gilt insbesondere für Straßenfertiger oder andere Baumaschinen, die eine Oberfläche aufbringen. Im Falle einer Straßenfräse, bzw. allgemeiner der Maschine, die eine Oberfläche abträgt, entspricht das Soll-Schichtdickenprofil dem Profil, das von der Oberfläche abgetragen werden soll. Hier wird dann bei einem Unebenheitenberg mehr Material abgetragen als beim Unebenheitental.

In beiden Fällen wird im Resultat eine Oberfläche geschaffen, die gerade was langwellige Unebenheiten betrifft, eben ist. Durch den kontinuierlichen (Soll/Ist)-Abgleich wird ein Driften vermieden. Darüber hinaus ist der Aufwand vor Ort auch reduziert, da auf Maßnahmen wie Totalstationen, etc. verzichtet werden kann.

Das heißt also, dass entsprechend Ausführungsbeispielen der oben erläuterte Prozessor dazu ausgebildet ist, die Steuerungswerte aus dem Schichtdickenprofil so abzuleiten, dass auf einem (unebenen bzw. welligen) Untergrundprofil eine durch das Werkzeug zu glättende oder eine durch das Werkzeug aufzubringende Schicht eine ebene Oberfläche entlang einer Fahrtrichtung der Baumaschine ausbildet. Das erfolgt vorteilhafterweise, wie eben erläutert, auch bei langwelligen Unebenheiten. An dieser Stelle sei angemerkt, dass die aufzubringende (einzubauende) Schicht bzw. die zu glättende Schicht neben der ersten Dimension entlang der Fahrtrichtung auch eine zweite Dimension quer zur Fahrtrichtung aufweisen kann. Die Steuerungswerte werden aus dem Schichtdickenprofil so abgeleitet, dass auf dem Untergrundprofil eine durch das Werkzeug aufzubringende (einzubauende) oder zu glättende Schicht eine ebene Oberfläche entlang einer aufgespannten Ebene ausbildet. Die Ebene erstreckt sich entlang der ersten und der zweiten Dimension. Das erfolgt entsprechend Ausführungsbeispielen beispielsweise dadurch, dass das Werkzeug in seiner Höhe sowohl auf der ersten Seite als auch auf der zweiten Seite der Baumaschine (linksrechts) gesteuert werden kann. Das Werkzeug, wie zum Beispiel die Bohle erstreckt sich von der ersten Seite zu der zweiten Seite der Baumaschine bzw. über die erste und zweite Seite der Baumaschine hinaus und schafft eine ebene Oberfläche. Je nach Höhe der zwei Aktoren für das Werkzeug bzw. je nach relativer Höhe der zwei Aktoren für das Werkzeug erfolgt eine Neigungsanpassung. Die Steuerungswerte für die zwei Aktoren werden in Abhängigkeit der Sollneigung sowie in Abhängigkeit des zweidimensionalen Untergrundprofils entsprechend weiteren Ausführungsbeispielen festgelegt. Das heißt also, dass entsprechend Ausführungsbeispielen das Schichtdickenmesssystem zusammen mit dem Prozessor einen ersten Regelkreis für eine erste Seite (links oder rechts des Werkzeugs) bildet. Das Schichtdickenmesssystem (oder ein weiteres Schichtdickenmesssystem) bilden mit dem Prozessor einen zweiten Regelkreis für eine zweite (andere) Seite des Werkzeugs. Entsprechend weiteren Ausführungsbeispielen interagieren die zwei Regelkreise zusammen, um für Zwischenpositionen zwischen der ersten und der zweiten Seite des Werkzeugs das Werkzeug entsprechend zu steuern, so dass für Zwischenpositionen im eingeschwungenen Zustand die Ist-Schichtdicke im Wesentlichen der Soll-Schichtdicke entspricht.

Das Schichtdickenmesssystem kann entsprechend einer einfachen Variante durch zwei Höhensensoren gebildet sein, wobei der erste Höhensensor beispielsweise hinter der Bohle angeordnet ist und auch die aufgebrachte bzw. nivellierte Schicht misst und einen entsprechenden Höhenwert bestimmt, während der zweite Höhensensor vor der Bohle angebracht ist und einen Höhenwert gegenüber dem Untergrund bzw. der noch nicht nivellierten Schicht bestimmt. Wenn man vom vereinfachten Fall eine vergleichbare Anbringungshöhe ausgeht, kann z.B. durch Differenzbildung die Schichtdicke bestimmt werden. Im Falle einer nicht-identischen Anbringungshöhe kann entweder mit Offsets gearbeitet werden, was dann zu sehr genauen Ergebnissen führt, wenn auch die Abstände entlang der Fahrtrichtung zwischen Sensor und Drehpunkt gleich sind. Bezüglich Drehpunkt sei darauf hingewiesen, dass dieser beispielsweise durch die Bohlenhinterkante geformt sein kann. Durch Berücksichtigung des Strahlensatzes sind selbstverständlich auch Anordnungen mit unterschiedlichen Abständen möglich. Entsprechend Ausführungsbeispielen sind die zwei Höhensensoren fest mit der Bohle verbunden, wobei "fest" dahin gehend zu interpretieren ist, dass eine fest vorgegebene geometrische Beziehung zwischen Bohle und Sensoren vorliegt. Durch die Aufhängung bewegen sich die zwei Sensoren zusammen mit der Bohle, das heißt sie rotieren zusammen und erfahren die gleiche Hubbewegung (wie die Bohle).

Entsprechend Ausführungsbeispielen weist die Sensoranordnung mindestens zwei oder sogar mindestens drei oder sogar mindestens vier Sensoren auf, welche an einem Träger angeordnet sind, der sich entlang der Fahrtrichtung der Baumaschine erstreckt. In dieser Sensoranordnung kann entsprechend weiteren Ausführungsbeispielen das Schichtdickenmesssystem integriert sein

Entsprechend Ausführungsbeispielen ist also das Schichtdickenprofil in Abhängigkeit eines Untergrundprofils bestimmt. Das Untergrundprofil hat ebenfalls eine erste Dimension entlang der Fahrtrichtung und kann auch eine zweite Dimension quer zur Fahrtrichtung aufweisen. Entsprechend Ausführungsbeispielen wird dieses Untergrundprofil im Vorfeld abgetastet, so dass auch (im Vorfeld oder in Realtime) eine entsprechende Bestimmung des Schichtdickenprofils mit den Soll-Schichtdickenwerten je Position erfolgen kann. Hierdurch kann also dann das Schichtdickenprofil über die Positionen und/oder entlang der Fahrtrichtung variierende Soll-Schichtdickenwerte aufweisen.

Wie oben bereits erwähnt, ist jeder Soll-Schichtdickenwert einer Position zugeordnet, für die auch ein Ist-Schichtdickenwert bestimmbar ist. Die Bestimmung der entsprechenden Position erfolgt beispielsweise mit einem Positionssensor oder GNSS-Sensor. Dieser kann entsprechend Ausführungsbeispielen mit dem Werkzeug/der Bohle gekoppelt sein oder alternativ auch mit der Baumaschine. Der Positionssensor bzw. GNSS-Sensor ist ausgebildet, um die Positionen für die Ist-Schichtdickenwerte zu bestimmen, insbesondere Positionen entlang der Fahrtrichtung.

Nachfolgend werden weitere Aspekte bezüglich der Regelung erläutert. Es sei darauf hingewiesen, dass entsprechend Ausführungsbeispielen eine Mindestschichtdicke in dem Schichtdickenprofil vorgesehen sein kann. Diese Mindestschichtdicke definiert also den Soll-Schichtdickenwert an einem Wellenberg des Untergrundprofils. Die Steuerungswerte werden entsprechend der vorgegebenen Mindestschichtdicke je Position abgeleitet.

Der oben erläuterte Ansatz ermöglicht also vorteilhafterweise eine Nivellierung einer Schichtdicke, z. B. einer aufzutragenden Schicht bzw. einer abzutragenden Schicht, die besonders langwellige Unebenheiten ausregelt. Diese Nivellierung bedarf in der Basisvariante nicht-herkömmliche Nivelliertechnik eines konventionellen Nivelliersystems. Entsprechend weiteren Ausführungsbeispielen kann das erläuterte Nivelliersystem mit einem konventionellen Nivelliersystem kombiniert werden bzw. in ein konventionelles Nivelliersystem integriert sein. Anders ausgedrückt heißt das, dass das oben erläuterte Nivelliersystem Funktionalitäten eines konventionellen Nivelliersystems aufweisen kann. Das heißt also, dass entsprechend Ausführungsbeispielen der Prozessor des oben erläuterten Nivelliersystems einen Ebenheitsregler aufweist, der ausgebildet ist, unter Verwendung von Sensorwerten die Steuerungswerte zu bestimmen, so dass eine ebene Oberfläche hergestellt wird. Wie bereits im Zusammenhang mit dem Stand der Technik erläutert, kann der Ebenheitsregler beispielsweise mehrere Abstandssensoren aufweisen, die längs der Fahrtrichtung der Baumaschine angeordnet sind und einen Abstand zu dem Untergrund messen. Vorteilhaft ist, dass das beispielsweise einzusetzende Schichtdickenmesssystem vergleichbare oder dieselben Abstandssensoren verwendet. Entsprechend Ausführungsbeispielen kann nämlich das Schichtdickenmesssystem auf zwei Abstandssensoren basieren, die um den Drehpunkt der Bohle, das heißt also einmal vor der Bohle und einmal hinter der Bohle angeordnet sind und beispielsweise die Schichtdicke durch die Differenz der zwei Höhenwerte bestimmen. Weitere Implementierungen mit anderen Konstellationen werden im Nachgang noch erläutert. Entsprechend weiteren Ausführungsbeispielen kann der Prozessor eine Regelstrecke aufweisen, die beispielsweise ein P-Glied und/oder ein IT-Glied und/oder ein PT-Glied aufweist. Additiv oder alternativ kann die Regelstrecke auch mittels eines Vorhersagemodells geregelt werden. Gerade dieses Vorhersagemodell ist besonders vorteilhaft für den oben erläuterten Nivellieransatz auf Basis der Schichtdickenwerte, da zwischen Regelungszeitpunkt und tatsächlich erfolgter Änderung des aufgebrachte Schichtdickenprofils ein zeitlicher bzw. insbesondere ein örtlicher Versatz von einigen Zentimetern oder sogar Metern liegt. Dieser Versatz ist abhängig von Parametern wie Bohlenanschrägungswinkel, Geschwindigkeit der Baumaschine, Asphalttemperatur, Asphaltdicke, etc. Diese Abhängigkeiten können unter Verwendung des Vorhersagemodells mitberücksichtigt werden.

Ein weiteres Ausführungsbeispiel bezieht sich auf eine Baumaschine bzw. eine Straßenbaumaschine oder einen Straßenfertiger mit entsprechendem Nivelliersystem. Entsprechend weiteren Ausführungsbeispielen kann auch eine Straßenfräse oder eine Baumaschine mit Fräsfunktion und einem entsprechenden Nivelliersystem geschaffen werden.

Weitere Ausführungsbeispiel beziehen sich auf eine Vorrichtung sowie eine Berechnungseinheit zur Bestimmung des Schichtdickenprofils (umfassend die Mehrzahl an Schichtdickenwerten zugeordnet zu der Mehrzahl an Positionen). Die Vorrichtung umfasst eine Schnittstelle sowie eine Berechnungseinheit. Die Schnittstelle ist ausgebildet zum Empfangen eines Untergrundprofils (z. B. eines abgetasteten Untergrundprofils) umfassend eine Mehrzahl an Höhenwerten zugeordnet zu einer Mehrzahl der Positionen. Ferner wird über diese Schnittstelle oder eine weitere Schnittstelle die zumindest eine Sollhöhe oder Solltiefe empfangen. Beispielsweise kann die Sollhöhe durch einen Soll-Höhenwert oder mehrere Soll-Höhenwerte zugeordnet zu mehreren Positionen definiert sein. Bei konventionellen Nivelliersystemen bzw. Schichtdickenmesssystemen wurde eine Mindestschichtdicke festgelegt. Diese entspricht beispielsweise der Sollhöhe. Die Berechnungseinheit ist ausgebildet zur Bestimmung des Schichtdickenprofils auf Basis einer Differenz zwischen der Mehrzahl an Höhenwerten zugeordnet zu einer Mehrzahl der Positionen und der zumindest einen Sollhöhe oder Solltiefe oder einer Referenz durch die zumindest eine Sollhöhe oder Solltiefe. Entsprechend weiteren Ausführungsbeispielen umfasst die Vorrichtung eine Ausgabeschnittstelle zum Bereitstellen bzw. Exportieren des Schichtdickenprofils an eine Baumaschine. An dieser Stelle sei noch einmal angemerkt, dass die Sollhöhe entsprechend weiteren Ausführungsbeispielen auch durch mehrere Soll-Höhenwerte zugeordnet zu einer Mehrzahl der Positionen definiert sein kann bzw. die zumindest eine Solltiefe durch mehrere Solltiefenwerte zugeordnet zu einer Mehrzahl der Positionen definiert sein kann. Dies ist insbesondere dann relevant, wenn sich unterschiedliche Sollhöhen für links und rechts oder entlang der Fahrtrichtung ergeben, um eine Neigung einzustellen. Entsprechend Ausführungsbeispielen definieren die mehreren Soll-Höhenwerte bzw. der eine Soll-Höhenwert eine Ebene bzw. 3D-Ebenen einer zu glättenden oder herzustellenden (einzubauenden) Schicht.

Entsprechend weiteren Ausführungsbeispielen wird ein Verfahren zur Nivellierung für eine Baumaschine geschaffen. Das Verfahren umfasst die Schritte:
- Messen einer aktuellen aufzutragenden oder abzutragenden Schichtdicke und Bestimmen entsprechender (prognostizierter) Ist-Schichtdickenwerte für eine Mehrzahl an Positionen,
- Bestimmen von Steuerungswerten je Position zur Höhenregelung eines Werkzeugs der Baumaschine auf Basis eines Schichtdickenprofils, umfassend eine Mehrzahl an Soll-Schichtdickenwerten zugeordnet zu einer Mehrzahl der Positionen, sowie der (prognostizierten) Ist-Schichtdickenwerte für die Positionen.

Ein weiteres Ausführungsbeispiel bezieht sich auf ein Verfahren zur Bestimmung des Schichtdickenprofils mit folgenden Schritten:
- Empfangen eines Untergrundprofils, umfassend eine Mehrzahl an Höhenwerten, zugeordnet zu einer Mehrzahl der Positionen;
- Empfangen zumindest einer Sollhöhe oder Solltiefe; und
- Bestimmung des Schichtdickenprofils auf Basis einer Differenz zwischen der Mehrzahl an Höhenwerten zugeordnet zu einer Mehrzahl der Positionen und der zumindest einen Sollhöhe oder Solltiefe oder einer Referenz definiert durch die zumindest eine Sollhöhe oder Solltiefe.

Entsprechend weiteren Ausführungsbeispielen kann das Verfahren computerimplementiert sein.

Nachfolgend werden Ausführungsbeispiele der vorliegenden Erfindung anhand der Figuren erläutert. Es zeigen:
- Fig. 1a: eine schematische Darstellung einer Baumaschine mit einem Messsystem für ein Nivelliersystem;
- Fig. 1b: eine schematische Darstellung einer Baumaschine mit einem Nivelliersystem;
- Fig. 2a: eine schematische Blockdarstellung eines Nivelliersystems gemäß einem Basisausführungsbeispiel;
- Fig. 2b: eine schematische Darstellung eines Schichtdickenmesssystems gemäß Ausführungsbeispielen;
- Fig. 2c und 2d: schematische Darstellungen eines Nivelliersystems unter Verwendung eines Schichtdickenmesssystems gemäß erweiterten Ausführungsbeispielen;
- Fig. 2e.: eine schematische Darstellung eines Schichtdickenmesssystems gemäß Ausführungsbeispielen;
- Fig. 3a und 3b: schematische Darstellungen von Untergrundprofilen und Schichtdickenprofilen zur Erläuterung von Ausführungsbeispielen;
- Fig. 4: eine schematische Darstellung eines Untergrundprofils in der Kombination mit einem Soll-Schichtdickenprofil mit zugeordneten Parametern zur Erläuterung von Ausführungsbeispielen;
- Fig. 5a und 5b: schematische Blockdiagramme von Nivelliersystemen gemäß erweiterten Ausführungsbeispielen;
- Fig. 6a und 6b: schematische Darstellungen zur Erläuterung des Regelverhaltens einer Bohle als Werkzeug einer Baumaschine;
- Fig. 7a und 7b: eine schematische Darstellung eines Nivelliersystems beim Einsatz für eine Fräsmaschine gemäß Ausführungsbeispielen;
- Fig. 8a und 8b: schematische Darstellungen zusammen mit Messwerten zur Erläuterung der Kompensation von langen Wellen gemäß Ausführungsbeispielen; und
- Fig. 9: ein schematisches Blockdiagramm zur Erläuterung des Kalibrierprozesses bei einem Nivelliersystem gemäß Ausführungsbeispielen.

Bevor nachfolgend Ausführungsbeispiele der vorliegenden Erfindung anhand der beiliegenden Zeichnungen erläutert werden, sei darauf hingewiesen, dass gleichwirkende Elemente und Strukturen mit den gleichen Bezugszeichen versehen sind, so dass die Beschreibung derer aufeinander anwendbar bzw. austauschbar ist.

Ausführungsbeispiele der vorliegenden Erfindung schaffen ein Nivelliersystem. Das Nivelliersystem kann vorteilhafterweise bei einer Baumaschine, insbesondere einem Straßenfertiger 10, wie er in Fig. 1a und 1b gezeigt ist, eingesetzt werden.

Das Nivelliersystem 100 ist in Fig. 2a schematisch dargestellt. Das Nivelliersystem 100 umfasst ein Schichtdickenmesssystem 110 sowie einen Prozessor 130. Das Schichtdickenmesssystem 110 ist hier noch einmal exemplarisch skizziert. Es umfasst beispielsweise einen Träger 12, der an der Bohle 10b der Baumaschine angeordnet ist und zwei Abstandsmessgeräte 14a und 14b, z. B. Ultraschallsensoren, trägt. Der erste Ultraschallsensor 14a ist in Fahrtrichtung gesehen vor der Bohle angeordnet, während der zweite Ultraschallsensor 14b in Fahrtrichtung gesehen hinter der Bohle angeordnet ist. Jeder dieser Sensoren 14a und 14b ermittelt den Abstand A bzw. B gegenüber dem Untergrund bzw. gegenüber der aufgebrachten Schicht. Durch Differenzbildung der zwei Abstände A und B kann dann die Schichtdicke bestimmt werden. Details hierzu werden nachfolgend noch erläutert. Die ermittelten Schichtdickenwerte S1, S2, ... für die Positionen P1, P2, ... entlang der Fahrtrichtung werden dem Prozessor 130 übergeben. Darüber hinaus erhält der Prozessor 130 ein (Soll-) Schichtdickenprofil 120. Das Schichtdickenprofil 120 umfasst Soll-Schichtdickenwerte Sₛₒₗₗ₁, Sₛₒₗₗ₂, ... für die jeweiligen Positionen. Das Schichtdickenprofil 120 umfasst, wie hier in Block 120 oder auch in Fig. 3a dargestellt, Differenzhöhen aufgetragen über die einzelnen Positionen, die zusammen mit dem Untergrund 122 eine plane Schicht ausbilden. Der Untergrund 122 weist, wie in Fig. 3b dargestellt, Wellen, hier lange Wellen im Bereich von 15 bis 100 m, auf. Die Wellentale sind mit 122t, die Wellenberge mit 122b markiert. Im Bereich der Wellentale 122t wird eine größere Schichtdicke vorgesehen, während im Bereich der Wellenberge 122b eine kleinere Schichtdicke vorgesehen ist.

Der Prozessor 130 ermittelt die Steuerungswerte C1, C2, ... zugeordnet zu den einzelnen Positionen so, dass das Werkzeug, hier die Bohle 10b, in die entsprechende Höhe gesteuert wird, um die entsprechenden Soll-Werte Sₛₒₗₗ₁, Sₛₒₗₗ₂, ... die Positionen anzufahren. Die Steuerungswerte C1, C2, ... wirken auf die Zugpunktverstellung ein und heben somit im Resultat die Bohle an oder senken sie ab. Die Steuerungswerte können beispielsweise konkrete Distanzangaben sein, um wie viel der Zugpunkt verstellt werden soll. Sowohl positive als auch negative Steuerungswerte wären in diesem Fall denkbar, da der Zugpunkt sowohl angehoben als auch abgesenkt werden kann. Beispielsweise kann ein solcher Steuerungswert direkt proportional zu der ermittelten Differenz zwischen den Soll-Schichtdicken und Ist-Schichtdicken sein. Es ist entsprechend Ausführungsbeispielen ein Übersetzungsverhältnis zu berücksichtigen, da je nach Geometrie der Bohlenaufhängung eine Zugpunktverstellung zu x-Längeneinheiten (Bohlenverstellung x z. B. zwischen 0,1 und 10 oder 0,01 und 100) führt. Je nach Geometrie kann auch eine indirekte Proportionalität vorgesehen sein. Entsprechend einer weiteren Variante wäre es auch denkbar, dass die Steuerungswerte nur angeben, dass eine Zugpunktanhebung oder eine Zugpunktabsenkung notwendig ist. Hierbei handelt es sich dann um eine binäre Regelung bzw. um eine Regelung mit drei Zuständen (-1 Absenken, +1 Anheben und 0 keine Änderung des Zugpunkts). Auch kann diese Art der Steuerungswerte mit den oben erläuterten Steuerungswerten kombiniert werden, so dass beispielsweise für das Absenken und das Anheben jeweils zwei oder drei (allgemein mehrere) mögliche Steuerungswerte denkbar sind, die den Grad der Veränderung angeben. Wie bereits anhand von Fig. 1b ersichtlich ist, wird über den Zugpunktzylinder 10zz zwar die Höhe des Zugpunktes 10z eingestellt, was aber nur einen indirekten Einfluss auf die Höhe der Bohle 10b bzw. insbesondere der Bohlenhinterkante 10bk hat.

Ausgehend von der Steuerung 130 unter Berücksichtigung des Schichtdickenprofils 120 wird also theoretisch eine perfekte Oberfläche ausgebildet. Da in der Praxis die Höhe des Werkzeugs und damit die aufgebrachte Schichtdicke noch von weiteren Parametern neben der eingestellten Höhe am Zugpunktzylinder 10zz (aktuelle Zugpunkteinstellung) abhängt, wird gemäß Ausführungsbeispielen die Ist-Schichtdicke S1, S2 je Position mitberücksichtigt. An dieser Stelle sei angemerkt, dass die als Ist-Schichtdickenwerte bezeichneten Werte beispielsweise gegenüber dem Untergrund gemessen werden und zwar bevor die Schicht aufgetragen wird, so dass es sich hierbei also um prognostizierte Ist-Schichtdickenwerte oder auch allgemein um Höhenwerte handelt. Insofern ist der Begriff Ist-Schichtdickenwert synonym zu sehen mit dem Begriff Ist-Höhenwert. Wie aus der Anordnung des Messsystems aus Fig. 1a vor der Bohle hervorgeht (vgl. Sensoranordnung 14a, 14c und 14d), erfolgt eine Abtastung gegenüber dem Untergrund vor der Bohle, also an die Position zuordenbar zu einem fixen Längenversatz ausgehend von der Bohle in Fahrtrichtung bzw. ausgehend von der Bohlenhinterkante in Fahrtrichtung.

An dieser Stelle sei angemerkt, dass entsprechend Ausführungsbeispielen beispielsweise an einer Position P1 der Soll-Wert Sₛₒₗₗ₁ vorgehalten wird und hier die Schichtdickenhöhe S1 an der Position P1 verglichen werden kann, wobei dann ein Steuersignal C_{1+Versatz} ausgegeben wird. Hintergrund ist, dass zu dem Zeitpunkt, an welchem die Höhe S1 ermittelbar ist, bereits die Zugpunktverstellung für eine weitere Position erfolgt, die um eine Regelungsstrecke versetzt ist. Insofern ist das abgeleitete Steuersignal C_{1+Versatz} als Art Kompensationssignal zu verstehen, wobei dann für die weitere (versetzte) Position P_{1+Versatz} (beispielsweise P3 die entsprechende Sollhöhe Sₛₒₗₗ₃ zusammen mit dem Kompensationssignal C_{1+Versatz} mitberücksichtigt wird.

Hieraus ergibt sich also die Konstellation, dass das Steuersignal für die weitere Position zwar von dem Soll-Ist-Vergleich der ersten Position P1 abhängig ist, wobei eben die Sollhöhe für die weitere Position, z. B. Sₛₒₗₗ₃, mitberücksichtigt wird. An dieser Stelle sei angemerkt, dass die weitere Position, hier P3, von der ersten Position P1 um einen Versatz versetzt ist, der zumindest im Betrieb konstant sein kann, bevorzugterweise als konstant angenommen wird. Dieser Versatz hängt, wie bereits oben erläutert, von den unterschiedlichen Parametern wie Geschwindigkeit des Baufahrzeugs, Asphalttemperatur, Asphaltmischung, Anstellwinkel der Bohle, etc. ab.

Das Prinzip ist z.B. auf Straßernfertiger mit einer aufzutragenden Schicht-Höhe anwendbar, aber auch auf Straßenfräßen mit einer abzutragenden Schicht-Tiefe übertragbar. Beim Straßenfertiger wird eine Soll-Schichtdicke / Sollhöhe je Position, bei der Straßenfräse eine Sollschichttiefe / Solltiefe bestimmt.

Dieser Versatz wird noch einmal anhand der Positionen des Schichtdicken-regelnden Werkzeugs 10b, der Zugpunktverstellung 10zz, deutlich, wie sie in der Draufsicht von Fig. 2b gezeigt sind.

Fig. 2b zeigt eine Baumaschine 10 mit einer Bohle 10b, einem Schichtdickenmesssystem 14r, das in diesem Ausführungsbeispiel einen ersten Sensor 14a und einen zweiten Sensor 14b umfasst. Diese sind mittels eines Trägers 12 an der Bohle 10b so befestigt, dass der erste Sensor 14a vor der Bohle und der zweite Sensor 14b hinter der Bohle misst. Der erste Sensor 14a misst gegenüber dem Untergrund, während der zweite Sensor 14b gegenüber der aufgebrachten Schicht misst.

Darüber hinaus kann entsprechend Ausführungsbeispielen auch noch ein weiteres Schichtdickenmesssystem 14l vorgesehen sein, das analog zu dem Schichtdickenmesssystem 14r aufgebaut ist. Das Schichtdickenmesssystem 14r befindet sich beispielsweise auf der rechten Seite der Bohle 10b, während das Schichtdickenmesssystem 14l auf der linken Seite der Bohle 10l angeordnet ist. Das Schichtdickenmesssystem 14l und 14r misst, wie bereits oben erläutert, jeweils eine Höhe zum Untergrund. Unter der Annahme, dass beide Sensoren 14a und 14b in der gleichen Anbringungshöhe angeordnet sind, kann ausgehend von der Differenz der zwei Höhenwerte eine Schichtdicke bestimmt werden. Bei einer Verkippung der Bohle ändern sich auch die Abstände indirekt proportional. Bei gleichen Hebelarmlängen, das heißt also der horizontale Abstand der Sensoren 14a und 14b gegenüber dem Rotationspunkt, ist immer noch die Schichtdicke anhand der Differenz bestimmbar. Im Fall von unterschiedlich langen Hebelarmen kann entsprechend Ausführungsbeispielen der Strahlensatz berücksichtigt werden. Unterschiedliche Messmethoden für die Schichtdickenbestimmung mittels Abstandssensoren sind beispielsweise in der EP 2921588 oder der EP 3048199 oder der EP 3228981 erläutert. Darüber hinaus kommen entsprechend weiteren Ausführungsbeispielen auch noch andere Verfahren zur Schichtdickenmessung in Betracht. Besonders vorteilhaft an der oben erläuterten Schichtdickenmessung ist es jedoch, dass Abstandssensoren verwendet werden können, die auch bei herkömmlichen Nivelliersystemen Einsatz finden.

An dieser Stelle sei angemerkt, dass die Schichtdicke typischerweise im Bereich der Bohle bestimmt wird. Die Position ist mit dem Bezugszeichen 140 markiert. An der Position 140 kann entsprechend weiteren Ausführungsbeispielen ein Positionssensor, wie z. B. ein GNSS-Sensor, vorgesehen sein, um der Schichtdicke eine Position zuzuordnen, was den Vergleich der Soll-Schichtdicke mit der Ist-Schichtdicke je Position verbessert. Darüber hinaus kann auch noch ein weiterer Positionssensor 142 vorgesehen sein, der beispielsweise im Bereich des Zugpunktes vorgesehen ist. Wie oben bereits erläutert, erfolgt die Verstellung am Zugpunkt für Positionen, die dann zu einem späteren Zeitpunkt mit der Bohle unter Berücksichtigung des Versatzes angefahren werden. Der Einsatz von zwei Positionssensoren ermöglicht vorteilhafterweise die Zuordnung der Positionen zum Versatz zwischen der aktuellen (Bohlen-)Position und der weiteren Position (Position der Zugpunktverstellung). Entsprechend Ausführungsbeispielen kann natürlich auch nur ein Sensor vorgesehen sein und der Versatz anhand von Fahrgeschwindigkeit oder ähnlichem kalkuliert werden. Neben dem Schichtdickenmesssystem 14 kann entsprechend Ausführungsbeispielen auch noch eine weitere Sensoranordnung, hier die Sensoranordnung 24, vorgesehen sein. Die Sensoranordnung 24 weist ebenfalls Abstandssensoren auf, die den Abstand zum Untergrund messen. Diese Sensoranordnungen 24 sind direkt mit dem Fahrwerk der Straßenbaumaschine 10 verbunden und tasten Unebenheiten ab. Diese Sensoranordnung kann entweder auf der einen Seite der Baumaschine oder auch auf beiden Seite der Baumaschine vorgesehen sein.

Ausgehend von der Anordnung aus Fig. 2c wird nun das Nivelliersystem erläutert. Die Konstellation aus Fig. 2c zeigt die Baumaschine 10 mit der Bohle 10b sowie zwei Schichtdickenmesssysteme 14l und 14r für die zwei unterschiedlichen Seiten der Bohle 10b. Jede Seite wird beispielsweise separat betrachtet und erhält über eine Datenbank 150 Soll-Werte Sₛₒₗₗ. Die Datenbank 150 kann beispielweise auf dem Notebook 152 installiert oder über dieses abrufbar sein. Das Notebook 152 oder allgemein ein Teil des Nivelliersystems mit Kommunikationsmitteln oder einer Schnittstelle liefert dann die Soll-Daten Sₛₒₗₗ an die zwei Regelkreise 130l und 130r aus. Diese steuern dann den Zugpunkt aktuell links und rechts (nicht dargestellt) entsprechend den Soll-Werten Sₛₒₗₗ für die zukünftigen Bohlenpositionen und den erhaltenen Abweichungen einer aktuellen Bohlenposition an.

Fig. 2d zeigt eine weitere Variante. Hier ist gekennzeichnet, dass einer der zweite Regelkreise 130l bzw. 130r als Master fungiert, während der andere als Slave operiert. Wie auch hier zu erkennen ist, erhält der Regelkreis 130l die Abstandswerte von der Messvorrichtung 14l, während der Regelkreis 130r die Abstandswerte von der Messvorrichtung 14r erhält.

In diesem Ausführungsbeispiel weist die Anordnung 14l, also die Messanordnung 14r, jeweils drei Abstandssensoren 14a, 14b und 14c auf. 14a befindet sich zwischen 14b und 14c und misst beispielsweise die Höhe in dem Bereich vor der Bohle bzw. in dem Bereich des Zugpunktes 10z, während 14c in Fahrrichtung weiter vorne zu dem Untergrund misst. Das Schichtdickenmesssystem 14l, 14r kann entweder die beiden Sensoren 14a und 14b unter Differenzbildung verwenden oder auch den Sensor 14c, 14b oder alternativ auch alle drei Sensoren. Hierbei wird da beispielsweise der Abstandswert gemessen, mittels den Sensoren 14a und 14c gemittelt und die Differenz zusammen mit dem Abstandswert des Abstandssensors 14b genommen.

Die ganze Sensoranordnung 14 kann auch noch erweitert werden, beispielsweise durch den Einsatz von mehr als drei Sensoren. Das ist beispielsweise in Fig. 2e dargestellt.

Fig. 2e zeigt eine Baumaschine 10 mit einem entsprechenden Regelkreis 130 sowie einer Sensoranordnung 14. Diese umfasst vier Sensoren 14a, 14b, 14c und 14d, die an einem gemeinsamen Träger 12 befestigt sind. Die hier dargestellten Sensoren können als sogenannte Superski-Sensoren ausgeführt sein, die jeweils eine Mehrzahl von Sensorköpfen aufweisen.

Die Sensoren 14a und 14b bilden zusammen ein Schichtdickenmesssystem 14. Die Sensoren 14a, 14b können auch für die Messwertbestimmung bei Funktionen eines konventionellen Nivelliersystems (für kurze Welle) verwendet werden. Hierbei können auch vorteilhafter Weise zusätzliche Sensoren, z.B. in Fahrtrichtung gesehen vor den Sensoren 14a und 14b verwendet werden. D.h. also, dass die Sensoranordnung 14 (14l,14r) in der Version mit jeweils zwei Sensoren 14a und 14b oder in der Version mit mehr als zwei Sensoren 14a bis 14d sowohl für das konventionelle Nivelliersystems als auch für das beschriebene Nivelliersystems für lange Wellen Verwendung findet. Auch kann selbstverständlich mit den Sensoren (14a, 14b) eine Schichtdicke direkt bestimmt werden.

Entsprechend Ausführungsbeispielen ist das System, wie oben beschrieben, ausgebildet, um langwellige Unebenheiten auszugleichen. Entsprechend weiteren Ausführungsbeispielen können auch noch zusätzlich kurze Unebenheiten ausgeglichen werden, z.B. auf Basis von konventionellen Nivelliertechniken.

Fig. 4 zeigt ein Schichtdickenprofil 120' zur Herstellung einer ebenen Oberfläche 125 der aufzubringenden Schicht. Im Untergrundprofil 122, das z. B. im Vorlauf gescannt wird, sind Erhebungen und Vertiefungen enthalten. Beispielsweise erfolgt ein Scannen in einem Abstand von 3 m, wobei neben der Höhe in Bezug auf eine Referenz auch noch Steigungswinkel, etc. enthalten sein können. Ausgehend von der Abweichung zu der Referenz (vgl. Δhₛₑₜ) wird dann ein Schichtdickenprofil (vgl. "Thickness left" bzw. "Thickness right") abgeleitet, und zwar für die beiden Regelkreise separat. Auch kann eine Abweichung von der Referenz für zwei Punkte berücksichtigt werden (Δh_{zwei}).

Bezugnehmend auf Fig. 5 wird der Regelkreis 130 um einen Ebenheitsregler erweitert. Mit dem Schichtdickenregelkreis 130 wird die Ist-Schichtdicke S1, ... ausgehend von den Ist-Höhenwerten ermittelt und mit der Soll-Schichtdicke verglichen (siehe Vergleicher 131). Diese Regelung kann unter Berücksichtigung eines Vorhersagemodells 137 dann wie oben erfolgen. Darüber hinaus kann entsprechend Ausführungsbeispielen ein Ebenheitsregler 142 vorgesehen sein. Dieser regelt abhängig von einem Höhensensor, z. B. dem Höhensensor 14a, im Bereich des Zugpunktes die Ebenheit mit einem P-Glied bzw. einem PT-Glied.

Im Bereich der Bohle die Ebenheit unter Verwendung eines P- bzw. PT-Glieds. Diese Ebenheitsregelung erfolgt ohne Berücksichtigung des Vorhersagemodells 137.

Bezugnehmend auf Fig. 5b wird nun das Modell noch einmal im Detail erläutert. Fig. 5b zeigt die Bohle 10b, die über den Zugpunkt 10z gezogen wird. Die Ebenheit wird wiederum mittels des Ebenheitsreglers 142 angepasst. Dieser Ebenheitsregler 142 regelt den Zugpunktzylinder, der sich wie ein IT1-Glied verhält. Als Feedbackschleife wird dann der Höhensensorwert im Bereich des Zugpunktes ermittelt und nach optionaler Filterung (vgl. Filter 144) an den Ebenheitsregler 142 zurückgespeist. Hierbei handelt es sich um einen dem Ebenheitsregelkreis unterlagerten Regelkreis. Der Ebenheitsregelkreis umfasst wie gesagt das P-Glied und das IT1-Glied. Ausgehend hiervon wird dann die Bohle, die ein PT2-Verhalten aufweist, geregelt. Hierbei heraus ergibt sich eine Höhe an der Bohlenhinterkante, die mittels des Sensors 14b bzw. allgemein der Sensoranordnung 14 ermittelt werden kann. Nach optionaler Filterung mittels des Filters 146 erfolgt dann ein Vergleich des Höhenistwerts mit einem Höhensollwert, so dass dann in einer weiteren Regelschleife unter Verwendung des Vorhersagemodells 137 eine Zugpunktverstellung erfolgen kann. Durch die Sensoranordnung 14 in Verbindung mit dem Filter 146 wird ein überlagerter Regelkreis geschaffen, der dem Regelkreis 130, wie er vorher erläutert wurde, entspricht.

Wie oben bereits erläutert, führt eine Verstellung des Zugpunktes nicht zu einer unmittelbaren Änderung der Schichtdickenhöhe. Hintergrund ist ein sogenannter Einschwingvorgang. In Fig. 6a ist dieser dargestellt. An einem Punkt P1 wird der Zugpunkt verstellt, um entsprechend andere Bohlenhöhen zu erreichen, wie anhand der Kurve 60 dargestellt ist. Die Zugpunktverstellung erfolgt hier auch mit einer gewissen Transiente. Die Bohle folgt der Zugpunktverstellung etwas nacheilend, wobei es zu einem sogenannten "Overshoot" bzw. "Undershoot" kommen kann, das heißt also, dass die Bohle in die andere Richtung kurz nach dem Punkt P1 abtaucht, was anhand der Kurve 62 dargestellt ist. Die Höhenverstellung der Bohle 10b ist spätestens am Punkt P2 abgeschlossen, der in etwa eine Zugarmlänge von dem Punkt P1 entfernt ist.

Darüber hinaus kann man auch diesen Einschwingvorgang zeitlich betrachten. Die Verstellung des Zugpunktes 10z dauert beispielsweise eine halbe Sekunde, hier 0,4 s. Ausgehend hiervon ändert sich die Schichtdicke im Bereich der Bohle in einem Zeitfaktor von 0,5 s. Auch wenn in erster Linie das System darauf schließen lässt, dass eine Drehung um die Bohlenhinterkante 10bk erfolgt, sei an dieser Stelle angemerkt, dass der Drehpunkt leicht in Richtung Zugpunkt verlagert ist, wie in der unteren Hälfte der schematischen Darstellung gezeigt ist. Die unter Hälfte stellt die Kinematik des Gesamtsystems dar, wobei auch die Lage des Drehpunkts je nach aktuellen Bedingungen variieren können. Selbst wenn der konventionell Nivellierungsregelkreis aktiviert ist, kommt es zu Veränderungen über die Wegstrecke (Zeit), z. B. im Bereich zwischen 1 und 20 min.

Das obige Prinzip wurde insbesondere im Zusammenhang mit Straßenfertigern (aufzutragende Schichtdicke) erläutert, wobei das obige Prinzip selbstverständlich auch auf weitere Maschinen, wie z. B. Straßenbaumaschinen, angewendet werden kann, die eine Planarisierung bedingen. Beispielsweise kann eine Straßenfräse durch dieses System in der Höhe reguliert werden. Fig. 7a zeigt die Regelung einer Straßenfräse mit einer Fräswalze 10f und zwei Höhensensoren 14l und 14r. Diese messen eine bestimmte Höhe abhängig von ihrem Offset gegenüber dem Untergrund 11. Wenn die Walze 10f Material aus dem Untergrund 11 entnimmt, reduziert sich die gemessene Höhe, wie anhand von Fig. 7b gezeigt ist. Diese Höhe gibt also Aufschluss über die abgetragene Schicht und kann somit als Schichtdickensystem bezeichnet werden. Da auch bei Straßenfräsen das Untergrundprofil im Voraus bestimmbar ist, kann mittels demselben oben erläutern Prinzip eine abzutragende Schichtdicke im Sinne einer abzunehmenden Schicht im Vorfeld bestimmt werden, die dann unter Verwendung des dargestellten Messsystems konstant gehalten werden kann, um insbesondere langwellige Wellen zu entfernen.

In Fig. 8a und 8b sind Schichtdickenwerte über die einzelnen Positionen 1-15 dargestellt. Beispielsweise sind die Positionsabstände äquidistant. Es wird von einer durchschnittlich gewünschten Höhe, hier 5,0, ausgegangen. In einer Position, hier einer Position 1 wird die gewünschte durchschnittliche Schichtdicke als Referenzschichtdicke festgelegt und im Wesentlichen parallel zum Untergrund aufgetragen. Die einzelnen Schichtdickenwerte werden so bestimmt, dass eine minimale Schichtdicke hₘᵢₙ und eine maximale Schichtdicke hₘₐₓ jeweils nicht unterschritten bzw. überschritten wird. Dadurch, dass Schichtdickenwerte auch so festgelegt werden, dass eine Schichtdickenänderung ohne Untergrundänderung (vgl. Position 8 und 9) möglich ist, kann die Neigung (engl. Cross-Slope) angepasst werden.

An dieser Stelle sei angemerkt, dass zwischen den Steuerungseinheiten bzw. Mensch-Maschine-Schnittstellen MM2 (Handsteuereinheit) und der globalen Steuerung SSI (Steuerungsrechner) unterschieden wird.

Fig. 9 zeigt einen Kalibriervorgang. Bei einer Startprozedur wird die Höhe in das richtige Höhenlevel gesetzt und dieses als Referenzlevel festgelegt. Ferner werden die Ziel-Sollpunkte dem System eingespielt, sodass das entsprechende Schichtdickenprofil zum Ausgleichen von langwelligen Bohlenunebenheiten und/oder der gewünschten Neigung dem Nivelliersystem vorliegt.

Ein weiteres Ausführungsbeispiel bezieht sich auf ein Verfahren zur Bestimmung des Soll-schichtdickenprofils. Hier wird, z.B. wie erläutert das Untergrundprofil abgetastet, um dann ausgehend von der Soll-Schichtdickenprofil zu bestimmen. Hier können Minimum und Maximum mit berücksichtigt werden.

An dieser Stelle sei angemerkt, dass die Prozedur der Bestimmung und Verwendung des Soll-Schichtdickenprofil insbesondere bei den Unterbauschichten Anwendung findet. Aufgrund der geringen Dicke der Binderschicht und Deckschicht können im Regelfall in diesen Schichten keine langwelligen Unebenheiten ausgeglichen werden.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder De-tails oder Merkmals einer entsprechenden Vorrichtung dar. Einige oder alle der Verfahrensschritte können durch einen Hardware-Apparat (oder unter Verwendung eines Hardware-Apparats), wie zum Beispiel einen Mikroprozessor, einen programmierbaren Computer oder eine elektronische Schaltung ausgeführt werden. Bei einigen Ausführungsbeispielen können einige oder mehrere der wichtigsten Verfahrensschritte durch einen solchen Apparat ausgeführt werden.

Ein erfindungsgemäß codiertes Signal, wie beispielsweise ein Audiosignal oder ein Videosignal oder ein Transportstromsignal, kann auf einem digitalen Speichermedium gespeichert sein oder kann auf einem Übertragungsmedium wie beispielsweise einem drahtlosen Übertragungsmedium oder einem verdrahteten Übertragungsmedium, z.B. dem Internet, übertragen werden

Das erfindungsgemäße kodierte Audiosignal kann auf einem digitalen Speichermedium gespeichert sein, oder kann auf einem Übertragungsmedium, wie beispielsweise einem drahtlosen Übertragungsmedium oder einem drahtgebundenen Übertragungsmedium, wie beispielsweise dem Internet, übertragen werden.

Je nach bestimmten Implementierungsanforderungen können Ausführungsbeispiele der Erfindung in Hardware oder in Software implementiert sein. Die Implementierung kann unter Verwendung eines digitalen Speichermediums, beispielsweise einer Floppy-Disk, einer DVD, einer Blu-ray Disc, einer CD, eines ROM, eines PROM, eines EPROM, eines EEPROM oder eines FLASH-Speichers, einer Festplatte oder eines anderen magnetischen oder optischen Speichers durchgeführt werden, auf dem elektronisch lesbare Steuersignale gespeichert sind, die mit einem programmierbaren Computersystem derart zusammenwirken können oder zusammenwirken, dass das jeweilige Verfahren durchgeführt wird. Deshalb kann das digitale Speichermedium computerlesbar sein.

Manche Ausführungsbeispiele gemäß der Erfindung umfassen also einen Datenträger, der elektronisch lesbare Steuersignale aufweist, die in der Lage sind, mit einem programmierbaren Computersystem derart zusammenzuwirken, dass eines der hierin beschriebenen Verfahren durchgeführt wird.

Allgemein können Ausführungsbeispiele der vorliegenden Erfindung als Computerprogrammprodukt mit einem Programmcode implementiert sein, wobei der Programmcode dahingehend wirksam ist, eines der Verfahren durchzuführen, wenn das Computerprogrammprodukt auf einem Computer abläuft.

Der Programmcode kann beispielsweise auch auf einem maschinenlesbaren Träger gespeichert sein.

Andere Ausführungsbeispiele umfassen das Computerprogramm zum Durchführen eines der hierin beschriebenen Verfahren, wobei das Computerprogramm auf einem maschinenlesbaren Träger gespeichert ist.

Mit anderen Worten ist ein Ausführungsbeispiel des erfindungsgemäßen Verfahrens somit ein Computerprogramm, das einen Programmcode zum Durchführen eines der hierin beschriebenen Verfahren aufweist, wenn das Computerprogramm auf einem Computer abläuft.

Ein weiteres Ausführungsbeispiel der erfindungsgemäßen Verfahren ist somit ein Datenträger (oder ein digitales Speichermedium oder ein computerlesbares Medium), auf dem das Computerprogramm zum Durchführen eines der hierin beschriebenen Verfahren aufgezeichnet ist. Der Datenträger, das digitale Speichermedium oder das computerlesbare Medium sind typischerweise gegenständlich und/oder nicht-vergänglich bzw. nicht-vorübergehend.

Ein weiteres Ausführungsbeispiel des erfindungsgemäßen Verfahrens ist somit ein Datenstrom oder eine Sequenz von Signalen, der bzw. die das Computerprogramm zum Durchführen eines der hierin beschriebenen Verfahren darstellt bzw. darstellen. Der Datenstrom oder die Sequenz von Signalen kann bzw. können beispielsweise dahingehend konfiguriert sein, über eine Datenkommunikationsverbindung, beispielsweise über das Internet, transferiert zu werden.

Ein weiteres Ausführungsbeispiel umfasst eine Verarbeitungseinrichtung, beispielsweise einen Computer oder ein programmierbares Logikbauelement, die dahingehend konfiguriert oder angepasst ist, eines der hierin beschriebenen Verfahren durchzuführen.

Ein weiteres Ausführungsbeispiel umfasst einen Computer, auf dem das Computerprogramm zum Durchführen eines der hierin beschriebenen Verfahren installiert ist.

Ein weiteres Ausführungsbeispiel gemäß der Erfindung umfasst eine Vorrichtung oder ein System, die bzw. das ausgelegt ist, um ein Computerprogramm zur Durchführung zumindest eines der hierin beschriebenen Verfahren zu einem Empfänger zu übertragen. Die Übertragung kann beispielsweise elektronisch oder optisch erfolgen. Der Empfänger kann beispielsweise ein Computer, ein Mobilgerät, ein Speichergerät oder eine ähnliche Vorrichtung sein. Die Vorrichtung oder das System kann beispielsweise einen Datei-Server zur Übertragung des Computerprogramms zu dem Empfänger umfassen.

Bei manchen Ausführungsbeispielen kann ein programmierbares Logikbauelement (beispielsweise ein feldprogrammierbares Gatterarray, ein FPGA) dazu verwendet werden, manche oder alle Funktionalitäten der hierin beschriebenen Verfahren durchzuführen. Bei manchen Ausführungsbeispielen kann ein feldprogrammierbares Gatterarray mit einem Mikroprozessor zusammenwirken, um eines der hierin beschriebenen Verfahren durchzuführen. Allgemein werden die Verfahren bei einigen Ausführungsbeispielen seitens einer beliebigen Hardwarevorrichtung durchgeführt. Diese kann eine universell einsetzbare Hardware wie ein Computerprozessor (CPU) sein oder für das Verfahren spezifische Hardware, wie beispielsweise ein ASIC.

Die hierin beschriebenen Vorrichtungen können beispielsweise unter Verwendung eines Hardware-Apparats, oder unter Verwendung eines Computers, oder unter Verwendung einer Kombination eines Hardware-Apparats und eines Computers implementiert werden.

Die hierin beschriebenen Vorrichtungen, oder jedwede Komponenten der hierin beschriebenen Vorrichtungen können zumindest teilweise in Hardware und/oder in Software (Computerprogramm) implementiert sein.

Die hierin beschriebenen Verfahren können beispielsweise unter Verwendung eines Hardware-Apparats, oder unter Verwendung eines Computers, oder unter Verwendung einer Kombination eines Hardware-Apparats und eines Computers implementiert werden.

Die hierin beschriebenen Verfahren, oder jedwede Komponenten der hierin beschriebenen Verfahren können zumindest teilweise durch Hardware und/oder durch Software ausgeführt werden.

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

## Patentansprüche

1. Nivelliersystem für eine Baumaschine, insbesondere eine Straßenbaumaschine oder einen Straßenfertiger (10) oder eine Straßenfräse, mit folgenden Merkmalen:
einem Schichtdickenmesssystem (110, 14), das ausgebildet ist, eine aktuell aufzutragende oder abzutragende Schichtdicke zu messen und entsprechende Ist-Schichtdickenwerte (S1, S2, ..) für eine Mehrzahl an Positionen (P1, P2,.. ) oder entsprechende prognostizierte Ist-Schichtdickenwerte (S1, S2, ..) für eine Mehrzahl an Positionen (P1, P2,.. ) zu bestimmen,
einen Prozessor (130), der ausgebildet ist, auf Basis eines Schichtdickenprofils (120), umfassend eine Mehrzahl an Soll-Schichtdickenwerten (Sₛₒₗₗ₁, Sₛₒₗₗ₂, ...) zugeordnet zu der Mehrzahl der Positionen, sowie der Ist-Schichtdickenwerte (S1, S2, ..) oder prognostizierte Ist-Schichtdickenwert (S1, S2, ..) für die Positionen (P1, P2,..) Steuerungswerte je Position (P1, P2,.. ) zur Höhenregelung eines Werkzeugs (10b) der Baumaschine (10) zu bestimmen;
wobei das Schichtdickenprofil auf Basis einer Differenz zwischen der Mehrzahl an Höhenwerten zugeordnet zu einer Mehrzahl der Positionen und der zumindest einen Sollhöhe oder Solltiefe oder einer Referenz definiert durch die zumindest eine Sollhöhe oder Solltiefe bestimmt ist.

2. Nivelliersystem gemäß Anspruch 1, wobei die Steuerungswerte (C1, C2, ..) je Position (P1, P2,.. ) so gewählt sind, dass das Werkzeug (10b) in Entsprechung des Schichtdickenprofils (120) angehoben und/oder abgesenkt wird, um je Position (P1, P2) an einer Position in Entsprechung an den Soll-Schichtdickenwert (Sₛₒₗₗ₁, Sₛₒₗₗ₂, ...) bewegt zu werden; und/oder
wobei die Steuerungswerte je Position (P1, P2,.. ) so gewählt sind, dass eine ermittelte Abweichung zwischen einem Ist-Schichtdickenwert oder prognostizierten Ist-Schichtdickenwert (S1, S2, ..) und einem Soll-Schichtdickenwert (Sₛₒₗₗ₁, Sₛₒₗₗ₂, ...) berücksichtigt wird.

3. Nivelliersystem gemäß einem der vorherigen Ansprüche, wobei der Prozessor (130) ausgebildet ist, um den Steuerungswert (C1, C2,...) für die weitere Position unter Berücksichtigung der Soll-Schichtdicke der weiteren Position (P_{1+Versatz}) zu bestimmen; und/oder
wobei die weitere Position (P_{1+Versatz}) gegenüber der jeweiligen Position um einen Versatz versetzt ist.

4. Nivelliersystem gemäß einem der vorherigen Ansprüche, wobei die Steuerungswerte je Position so gewählt sind, dass im eingeschwungenen Zustand der Ist-Schichtdickenwert oder prognostizierte Ist-Schichtdickenwert (S1, S2, ..) je Position im Wesentlichen (±20%, ±10%, ±5%, ±3%, ±1%) dem Soll-Schichtdickenwert (Sₛₒₗₗ₁, Sₛₒₗₗ₂, ...) je Position entspricht; und/oder
wobei die Steuerungswerte so abgeleitet sind, dass unter Berücksichtigung der Regelungsstrecke (Versatz) des Werkzeugs (10b) entlang einer Fahrtrichtung der Baumaschine die Höhenregelung des Werkzeugs erfolgt.

5. Nivelliersystem gemäß einem der vorherigen Ansprüche, wobei der Prozessor (130) ausgebildet ist, die Steuerungswerte aus dem Schichtdickenprofil (120) so abzuleiten, dass auf einem Untergrundprofil (122) eine durch das Werkzeug zu glättende oder aufzubringende Schicht eine ebene Oberfläche entlang einer Fahrtrichtung der Baumaschine ausbildet; und/oder
wobei eine aufzubringende Schicht oder eine zu glättende Schicht eine erste Dimension entlang der Fahrrichtung und eine zweite Dimension quer zur Fahrtrichtung aufweist und wobei eine Ebene durch die erste Dimension und zweite die Dimension aufgespannt ist und wobei die Steuerungswerte aus dem Schichtdickenprofil (120) so abgeleitet werden, dass auf einem Untergrundprofil (122) eine durch das Werkzeug aufzubringenden (einzubauende) Schicht oder zu glättende Schicht eine ebene Oberfläche entlang der aufgespannten Ebene aufweist.

6. Nivelliersystem gemäß einem der vorherigen Ansprüche, das einen Positionssensor oder GNSS-Sensor, insbesondere einen Positionssensor oder GNSS-Sensor gekoppelt mit dem Werkzeug oder gekoppelt mit der Baumaschine, aufweist und wobei der Positionssensor oder GNSS-Sensor ausgebildet ist, um die Position für die Ist-Schichtdickenwerte oder prognostizierten Ist-Schichtdickenwerte (S1, S2, ..) zu bestimmen, insbesondere die Position entlang der Fahrtrichtung.

7. Nivelliersystem gemäß einem der vorherigen Ansprüche, wobei das Schichtdickenprofil (120) über die Positionen und/oder entlang der Fahrtrichtung variierende Soll-Schichtdickenwerte (Sₛₒₗₗ₁, Sₛₒₗₗ₂, ...) aufweist, und/oder
wobei das Schichtdickenprofil (120) in Abhängigkeit eines Untergrundprofils (122) bestimmt ist.

8. Nivelliersystem gemäß einem der vorherigen Ansprüche, wobei der Prozessor (130) so ausgebildet ist, um die Steuerungswerte so zu bestimmen, dass je Position eine Mindestschichtdicke vorgesehen ist.

9. Nivelliersystem gemäß einem der vorherigen Ansprüche, wobei der Prozessor (130) einen Ebenheitsregler aufweist, der ausgebildet ist unter Verwendung von Sensorwerten die Steuerungswerte zu bestimmen, so dass eine ebene Oberfläche hergestellt wird; und/oder
wobei der Prozessor (130) eine Regelstrecke umfassend ein P-Glied, ein IT-Glied, ein PT-Glied und/oder eine Regelstrecke mit einem Vorhersagemodell aufweist.

10. Nivelliersystem gemäß einem der vorherigen Ansprüche, wobei das Schichtdickenmesssystem (110, 14) zusammen mit dem Prozessor (130) einen ersten Regelkreis für eine erste Seite (links oder rechts) des Werkzeugs bilden; und/oder wobei das Schichtdickenmesssystem (110, 14) oder ein weiteres Schichtdickenmesssystem (110, 14) mit dem Prozessor (130) einen zweiten Regelkreis für eine zweite Seite des Werkzeugs bilden; oder
wobei das Schichtdickenmesssystem (110, 14) zusammen mit dem Prozessor (130) einen ersten Regelkreis für eine erste Seite (links oder rechts) des Werkzeugs bilden; und/oder wobei das Schichtdickenmesssystem (110, 14) oder ein weiteres Schichtdickenmesssystem (110, 14) mit dem Prozessor (130) einen zweiten Regelkreis für eine zweite Seite des Werkzeugs bilden, wobei der erste und der zweite Regelkreis zusammen interagieren, um für Zwischenpositionen zwischen der ersten und der zweiten Seite des Werkzeugs das Werkzeug entsprechend zu steuern, dass für Zwischenpositionen im eingeschwungenen Zustand die Ist-Schichtdicke im Wesentlichen der Soll-Schichtdicke entspricht.

11. Nivelliersystem gemäß einem der vorherigen Ansprüche, wobei das Schichtdickenmesssystem (110, 14) zumindest einen Sensor (14a) vor der Bohle (10b) und zumindest einen Sensor (14b) hinter der Bohle (10b) aufweist und wobei die zu bestimmende Schicht durch Differenzbildung bestimmt wird.

12. Nivelliersystem gemäß einem der vorherigen Ansprüche, wobei das Nivelliersystem eine Sensoranordnung aufweist, die mindestens zwei, mindestens drei oder mindestens vier Sensoren aufweist, welche an einem Träger angeordnet sind, der sich entlang der Fahrtrichtung der Baumaschine erstreckt; oder
wobei das Nivelliersystem eine Sensoranordnung aufweist, die mindestens zwei, mindestens drei oder mindestens vier Sensoren aufweist, welche an einem Träger angeordnet sind, der sich entlang der Fahrtrichtung der Baumaschine erstreckt und wobei die Sensoranordnung das Schichtdickenmesssystem (110, 14) umfasst.

13. Baumaschine (10), insbesondere Straßenbaumaschine oder Straßenfertiger (10) oder Straßenfräse mit einem Nivelliersystem gemäß einem der vorherigen Ansprüche.

14. Vorrichtung zur Bestimmung eines Schichtdickenprofils (120), umfassend eine Mehrzahl an Schichtdickenwerten (S1, S2, ...) zugeordnet zu einer Mehrzahl an Positionen, umfassend:
eine Schnittstelle zum Empfangen eines Untergrundprofils (122), umfassend eine Mehrzahl an Höhenwerten, zugeordnet zu einer Mehrzahl der Positionen;
eine Schnittstelle zum Empfangen zumindest einer Sollhöhe oder Solltiefe; und
eine Berechnungseinheit zur Bestimmung des Schichtdickenprofils (120) auf Basis einer Differenz zwischen der Mehrzahl an Höhenwerten zugeordnet zu einer Mehrzahl der Positionen und der zumindest einen Sollhöhe oder Solltiefe oder einer Referenz definiert durch die zumindest eine Sollhöhe oder Solltiefe,
wobei das Schichtdickenprofil (120) über die Positionen variierende Soll-Schichtdickenwerte (Ssoll1, Ssoll2, ...) aufweist.

15. Vorrichtung gemäß Anspruch 14 mit einer Ausgabeschnittstelle zum Bereitstellen/Exportieren des Schichtdickenprofils (120) an eine Baumaschine, insbesondere Straßenbaumaschine oder einen Straßenfertiger (10).

16. Vorrichtung gemäß Anspruch 14 oder 15, wobei die zumindest eine Sollhöhe durch mehrere Sollhöhenwerte zugeordnet zu einer Mehrzahl der Positionen definiert ist;
wobei die zumindest eine Solltiefe durch mehrere Solltiefenwerte zugeordnet zu einer Mehrzahl der Positionen definiert ist; oder
wobei die zumindest eine Sollhöhe und/oder die mehreren Sollhöhenwerte eine Ebene oder 3D-Ebene einer zu glättenden oder herzustellenden (einzubauende) Schicht definieren.

17. Verfahren zur Nivellierung für eine Baumaschine, insbesondere eine Straßenbaumaschine oder einen Straßenfertiger (10) oder eine Straßenfräse, mit folgenden Schritten:
Messen einer aktuellen aufzutragenden oder abzutragenden Schichtdicke und Bestimmen entsprechender Ist-Schichtdickenwerte oder prognostizierter Ist-Schichtdickenwerte (S1, S2, ..) für eine Mehrzahl an Positionen,
Bestimmen von Steuerungswerten je Position zur Höhenregelung eines Werkzeugs der Baumaschine auf Basis eines Schichtdickenprofils (120), umfassend eine Mehrzahl an Soll-Schichtdickenwerten (Sₛₒₗₗ₁, Sₛₒₗₗ₂, ...) zugeordnet zu einer Mehrzahl der Positionen, sowie der Ist-Schichtdickenwerte oder prognostizierte Ist-Schichtdickenwerte (S1, S2, ..) für die Positionen;
wobei das Schichtdickenprofil auf Basis einer Differenz zwischen der Mehrzahl an Höhenwerten zugeordnet zu einer Mehrzahl der Positionen und der zumindest einen Sollhöhe oder Solltiefe oder einer Referenz definiert durch die zumindest eine Sollhöhe oder Solltiefe bestimmt ist.

18. Verfahren zur Bestimmung eines Schichtdickenprofils (120), umfassend eine Mehrzahl an Soll-Schichtdickenwerten (Sₛₒₗₗ₁, Sₛₒₗₗ₂, ...) zugeordnet zu einer Mehrzahl an Positionen, mit folgenden Schritten:
Empfangen eines Untergrundprofils (122), umfassend eine Mehrzahl an Höhenwerten, zugeordnet zu einer Mehrzahl der Positionen;
Empfangen zumindest einer Sollhöhe oder Solltiefe; und
Bestimmung des Schichtdickenprofils (120) auf Basis einer Differenz zwischen der Mehrzahl an Höhenwerten zugeordnet zu einer Mehrzahl der Positionen und der zumindest einen Sollhöhe oder Solltiefe oder einer Referenz definiert durch die zumindest eine Sollhöhe oder Solltiefe;
wobei das Schichtdickenprofil (120) über die Positionen variierende Soll-Schichtdickenwerte (Ssoll1, Ssoll2, ...) aufweist.

19. Computerprogramm zur Ausführung des Verfahrens nach Anspruch 18 wenn das Verfahren auf einem Computer abläuft.

## Claims

1. A levelling system for a construction machine, in particular a road construction machine or a road finishing machine (10) or a road milling machine, comprising:
a layer thickness measurement system (110, 14) configured to measure a layer thickness currently to be applied or to be removed and respective actual layer thickness values (S1, S2, ..) for a plurality of positions (P1, P2, ..) or respective predicted actual layer thickness values (S1, S2, ..) for a plurality of positions (P1, P2, ..),
a processor (130) configured to determine, based on a layer thickness profile (120) including a plurality of set layer thickness values (Sₛₑₜ₁, Sₛₑₜ₂, ...) allocated to the plurality of the positions, as well as the actual layer thickness values (S1, S2, ..) or predicted actual layer thickness values (S1, S2, ...) for the positions (P1, P2), control values per position (P1, P2, ..) for height regulation of a tool (10b) of the construction machine (10);
wherein the layer thickness profile is determined based on a difference between the plurality of height values allocated to a plurality of the positions and the at least one set height or set depth or a reference defined by the at least one set height or set depth.

2. The leveling system according to claim 1, wherein the control values (C1, C2, ..) per position (P1, P2) are selected such that the tool (10b) is raised and/or lowered according to the layer thickness profile (120), in order to be moved per position (P1, P2) at a position according to the set layer thickness values (Sₛₑₜ₁, Sₛₑₜ₂, ...); and/or wherein the control values per position (P1, P2) are selected such that a determined deviation between an actual layer thickness value or predicted actual layer thickness value (S1, S2, ..) and a set layer thickness value (Sₛₑₜ₁, Sₛₑₜ₂, ...) is considered.

3. The leveling system according to any of the preceding claims, wherein the processor (130) is configured to determine the control value (C1, C2, ...) for the further position while considering the set layer thickness of the further position (P_{1+offset}); and/or
wherein the further position (P_{1+offset}) is offset by an offset with respect to the respective position.

4. The leveling system according to any of the preceding claims, wherein the control values per position are selected such that in the settled state, the actual layer thickness value or the predicted actual layer thickness value (S1, S2, ..) per position essentially (±20%, ±10%, ±5%, ±3%, ±1%) corresponds to the set layer thickness value (Sₛₑₜ₁, Sₛₑₜ₂, ...) per position; and/or
wherein the control values are derived such that the height regulation of the tool is performed by considering the regulation path (offset) of the tool (10b) along a direction of travel of the construction machine.

5. The leveling system according to any of the preceding claims, wherein the processor (130) is configured to derive the control values from the layer thickness profile (120) such that a layer to be smoothed or to be applied by the tool forms an even surface on an underground profile (122) along a direction of travel of the construction machine; and/or
wherein a layer to be applied or a layer to be smoothed comprises a first dimension along the direction of travel and a second dimension transversal to the direction of travel and wherein a plane is spanned by the first dimension and the second dimension and wherein the control values are derived from the layer thickness profile (120) such that a layer to be applied (to be placed) or a layer to be smoothed by the tool comprises an even surface on an underground profile (122) along the spanned plane.

6. The leveling system according to any of the preceding claims, comprising a position sensor or GNSS sensor, in particular a position sensor or GNSS sensor coupled to the tool or coupled to the construction machine and wherein the position sensor or GNSS sensor is configured to determine the position for the actual layer thickness values or predicted actual layer thickness values (S1, S2, ..), in particular the position along the direction of travel.

7. The leveling system according to any of the preceding claims, wherein the layer thickness profile (120) comprises varying set layer thickness values (Sₛₑₜ₁, Sₛₑₜ₂, ...) across the positions and/or along the direction of travel and/or
wherein the layer thickness profile (120) is determined in dependence on an underground profile (122).

8. The leveling system according to any of the preceding claims, wherein the processor (130) is configured to determine the control values such that a minimum layer thickness is provided per position.

9. The leveling system according to any of the preceding claims, wherein the processor (130) comprises an evenness regulator configured to determine the control values by using sensor values such that an even surface is generated; and/or
wherein the processor (130) comprises a regulating path including a P component, an IT component, a PT component and/or a regulation path with a prediction model.

10. The leveling system according to any of the preceding claims, wherein the layer thickness measurement system (110, 14) forms, together with the processor (130), a first control circuit for a first side (left or right) of the tool; and/or wherein the layer thickness measurement system (110, 14) or a further layer thickness measurement system (110, 14) forms, with the processor (130), a second control circuit for a second side of the tool; or
wherein the layer thickness measurement system (110, 14) forms, together with the processor (130), a first control circuit for a first side (left or right) of the tool; and/or wherein the layer thickness measurement system (110, 14) or a further layer thickness measurement system (110, 14) forms, with the processor (130), a second control circuit for a second side of the tool, wherein the first and second control circuits interact in order to control the tool accordingly for the intermediate positions between the first and second side of the tool, such that the actual layer thickness essentially corresponds to the set layer thickness for intermediate positions in the settled state.

11. The leveling system according to any of the preceding claims, wherein the layer thickness measurement system (110, 14) comprises at least one sensor (14a) in front of the screed (10b) and at least one sensor (14b) behind the screed (10b) and wherein the layer to be determined is determined by forming the difference.

12. The leveling system according to any of the preceding claims, wherein the leveling system comprises a sensor arrangement comprising at least two, at least three or at least four sensors arranged at a carrier extending along the direction of travel of the construction machine; or
wherein the leveling system comprises a sensor arrangement comprising at least two, at least three or at least four sensors arranged at a carrier extending along the direction of travel of the construction machine and wherein the sensor arrangement includes the layer thickness measurement system (110, 14).

13. A construction machine (10), in particular road construction machine or road finishing machine (10) or road milling machine comprising a leveling system according to any of the preceding claims.

14. An apparatus for determining a layer thickness profile (120) including a plurality of layer thickness values (S1, S2, ...) allocated to a plurality of positions, comprising:
an interface for receiving an underground profile (122) including a plurality of height values allocated to a plurality of the positions;
an interface for receiving at least one set height or set depth; and
a calculating unit for determining the layer thickness profile (120) based on a difference between the plurality of height values allocated to a plurality of the positions and the at least one set height or set depth or a reference defined by the at least one set height or set depth,
wherein the layer thickness profile (120) comprises varying set layer thickness values (Sset1, Sset2, ...) across the positions.

15. The apparatus according to claim 14, comprising an output interface for providing/exporting the layer thickness profile (120) to a construction machine, in particular a road construction machine or a road finishing machine (10).

16. The apparatus according to claim 14 or 15, wherein the at least one set height is defined by several set height values allocated to a plurality of the positions;
wherein the at least one set depth is defined by several set depth values allocated to a plurality of the positions; or
wherein the at least one set height and/or the several set height values define a plane or 3D plane of a layer to be smoothed or to be produced or generated (placed).

17. A method for leveling for a construction machine, in particular a road construction machine or a road finishing machine (10) or a road milling machine, comprising:
measuring a current layer thickness to be applied or to be removed and determining respective actual layer thickness values or predicted actual layer thickness values (S1, S2, ..) for a plurality of positions,
determining control values per position for height regulation of a tool of the construction machine based on a layer thickness profile (120) including a plurality of set layer thickness values (Sₛₑₜ₁, Sₛₑₜ₂, ...) allocated to a plurality of the positions as well as the actual layer thickness values or predicted actual layer thickness values (S1, S2, ..) for the positions;
wherein the layer thickness profile is determined based on a difference between the plurality of height values allocated to a plurality of the positions and the at least one set height or set depth or a reference defined by the at least one set height or set depth.

18. A method for determining a layer thickness profile (120) comprising a plurality of set layer thickness values (Sₛₑₜ₁, Sₛₑₜ₂, ...) allocated to a plurality of positions, comprising:
receiving an underground profile (122) including a plurality of height values allocated to a plurality of the positions;
receiving at least one set height or set depth; and
determining the layer thickness profile (120) based on a difference between the plurality of height values allocated to a plurality of the positions and the at least one set height or set depth or a reference defined by the at least one set height or set depth;
wherein the layer thickness profile (120) comprises varying set layer thickness values (Sset1, Sset2, ...) across the positions.

19. A computer program for performing the method according to claim 18, when the method runs on a computer.

## Revendications

1. Système de mise à niveau pour une machine de construction, en particulier une machine de construction de routes ou une finisseuse routière (10) ou une fraiseuse routière, avec les caractéristiques suivantes :
un système de mesure d'épaisseur de couche (110, 14) qui est conçu pour mesurer une épaisseur de couche actuelle à appliquer ou à retirer et pour déterminer des valeurs d'épaisseur de couche réelles correspondantes (S1, S2, ..) pour une pluralité de positions (P1, P2, ..) ou des valeurs d'épaisseur de couche réelles prédites correspondantes (S1, S2, ..) pour une pluralité de positions (P1, P2, ..),
un processeur (130) qui est conçu pour déterminer, sur la base d'un profil d'épaisseur de couche (120), comprenant une pluralité de valeurs d'épaisseur de couche de consigne (Sₛₒₗₗ₁, Sₛₒₗₗ₂, ...) associées à la pluralité de positions, ainsi que des valeurs d'épaisseur de couche réelles (S1, S2, ..) ou des valeurs d'épaisseur de couche réelles prédites (S1, S2, ..) pour les positions (P1, P2, ..), des valeurs de commande pour chaque position (P1, P2, ..) pour le réglage en hauteur d'un outil (10b) de la machine de construction (10) ;
dans lequel le profil d'épaisseur de couche est déterminé sur la base d'une différence entre la pluralité de valeurs de hauteur associées à une pluralité de positions et l'au moins une hauteur de consigne ou profondeur de consigne ou une référence définie par l'au moins une hauteur de consigne ou profondeur de consigne.

2. Système de mise à niveau selon la revendication 1, dans lequel les valeurs de commande (C1, C2, ..) pour chaque position (P1, P2, ..) sont choisies de telle sorte que l'outil (10b) soit levé et/ou abaissé conformément au profil d'épaisseur de couche (120) afin d'être déplacé vers une position conformément à la valeur d'épaisseur de couche de consigne (Sₛₒₗₗ₁, Sₛₒₗₗ₂, ...) pour chaque position (P1, P2) ; et/ou
dans lequel les valeurs de commande pour chaque position (P1, P2, ..) sont choisies de telle sorte qu'un écart calculé entre une valeur d'épaisseur de couche réelle ou une valeur d'épaisseur de couche réelle prédite (S1, S2, ..) et une valeur d'épaisseur de couche de consigne (Sₛₒₗₗ₁, Sₛₒₗₗ₂, ...) soit pris en compte.

3. Système de mise à niveau selon l'une des revendications précédentes, dans lequel le processeur (130) est conçu pour déterminer la valeur de commande (C1, C2, ..) pour l'autre position en prenant en compte l'épaisseur de couche de consigne de l'autre position (P_{1+Versatz}), et/ou
dans lequel l'autre position (P_{1+Versatz}) est décalée d'un certain décalage par rapport à la position respective.

4. Système de mise à niveau selon l'une des revendications précédentes, dans lequel les valeurs de commande pour chaque position sont choisies de telle sorte que, en régime permanent, la valeur d'épaisseur de couche réelle ou la valeur d'épaisseur de couche réelle prédite (S1, S2, ..) pour chaque position corresponde sensiblement (±20%, ± 10%, ±5%, ±3%, ± 1%) à la valeur d'épaisseur de couche de consigne (Sₛₒₗₗ₁, Sₛₒₗₗ₂, ...) pour chaque position ; et/ou
dans lequel les valeurs de commande sont dérivées de telle sorte que le réglage en hauteur de l'outil se fasse en prenant en compte la distance de réglage (décalage) de l'outil (10b) le long d'une direction de déplacement de la machine de construction.

5. Système de mise à niveau selon l'une des revendications précédentes, dans lequel le processeur (130) est conçu pour dériver les valeurs de commande à partir du profil d'épaisseur de couche (120) de telle sorte que, sur un profil de sous-sol (122), une couche à lisser ou à appliquer par l'outil forme une surface plane le long d'une direction de déplacement de la machine de construction ; et/ou
dans lequel une couche à appliquer ou une couche à lisser présente une première dimension le long de la direction de déplacement et une seconde dimension transversalement à la direction de déplacement et dans lequel un plan est couvert par la première dimension et la seconde dimension et dans lequel les valeurs de commande sont dérivées du profil d'épaisseur de couche (120) de telle sorte que, sur un profil de sous-sol (122), une couche à appliquer (à installer) par l'outil ou une couche à lisser présente une surface plane le long du plan couvert.

6. Système de mise à niveau selon l'une des revendications précédentes, qui présente un capteur de position ou capteur GNSS, en particulier un capteur de position ou capteur GNSS couplé à l'outil ou couplé à la machine de construction, et dans lequel le capteur de position ou capteur GNSS est conçu pour déterminer la position pour les valeurs d'épaisseur de couche réelles ou les valeurs d'épaisseur de couche réelles prédites (S1, S2, ..), en particulier la position le long de la direction de déplacement.

7. Système de mise à niveau selon l'une des revendications précédentes, dans lequel le profil d'épaisseur de couche (120) présente des valeurs d'épaisseur de couche de consigne (Sₛₒₗₗ₁, Sₛₒₗₗ₂, ...) qui varient selon les positions et/ou le long de la direction de déplacement, et/ou
dans lequel le profil d'épaisseur de couche (120) est déterminé en fonction d'un profil de sous-sol (122).

8. Système de mise à niveau selon l'une des revendications précédentes, dans lequel le processeur (130) est conçu pour déterminer les valeurs de commande de telle sorte qu'une épaisseur de couche minimale soit prévue pour chaque position.

9. Système de mise à niveau selon l'une des revendications précédentes, dans lequel le processeur (130) présente un moyen de contrôle de planéité qui est conçu pour déterminer les valeurs de commande en utilisant des valeurs de capteur de telle sorte qu'une surface plane soit construite ; et/ou
dans lequel le processeur (130) présente une boucle de régulation comprenant un élément P, un élément IT, un élément PT et/ou une boucle de régulation avec un modèle prédictif.

10. Système de mise à niveau selon l'une des revendications précédentes, dans lequel le système de mesure d'épaisseur de couche (110, 14) conjointement avec le processeur (130) forment un premier circuit de régulation pour un premier côté (gauche ou droite) de l'outil ; et/ou dans lequel le système de mesure d'épaisseur de couche (110, 14) ou un autre système de mesure d'épaisseur de couche (110, 14) avec le processeur (130) forment un second circuit de régulation pour un second côté de l'outil ; ou
dans lequel le système de mesure d'épaisseur de couche (110, 14) conjointement avec le processeur (130) forment un premier circuit de régulation pour un premier côté (gauche ou droite) de l'outil ; et/ou dans lequel le système de mesure d'épaisseur de couche (110, 14) ou un autre système de mesure d'épaisseur de couche (110, 14) avec le processeur (130) forment un second circuit de régulation pour un second côté de l'outil, dans lequel le premier et le second circuit de régulation interagissent conjointement afin de commander l'outil sur des positions intermédiaires entre le premier et le second côté de l'outil de telle sorte que, pour des positions intermédiaires, en régime permanent, l'épaisseur de couche réelle corresponde sensiblement à l'épaisseur de couche de consigne.

11. Système de mise à niveau selon l'une des revendications précédentes, dans lequel le système de mesure d'épaisseur de couche (110, 14) présente au moins un capteur (14a) devant la table de pose (10b) et au moins un capteur (14b) derrière la table de pose (10b) et dans lequel la couche à déterminer est déterminée par la formation de différences.

12. Système de mise à niveau selon l'une des revendications précédentes, dans lequel le système de mise à niveau présente un agencement de capteurs qui présente au moins deux, au moins trois ou au moins quatre capteurs qui sont agencés sur un support qui s'étend le long de la direction de déplacement de la machine de construction ; ou
dans lequel le système de mise à niveau présente un agencement de capteurs qui présente au moins deux, au moins trois ou au moins quatre capteurs qui qui sont agencés sur un support qui s'étend le long de la direction de déplacement de la machine de construction et dans lequel l'agencement de capteurs comprend le système de mesure d'épaisseur de couche (110, 14).

13. Machine de construction (10), en particulier machine de construction de routes ou finisseuse routière (10) ou fraiseuse routière avec un système de mise à niveau selon l'une des revendications précédentes.

14. Dispositif de détermination d'un profil d'épaisseur de couche (120), comprenant une pluralité de valeurs d'épaisseur de couche (S1, S2, ...) associées à une pluralité de positions, comprenant :
une interface pour recevoir un profil de sous-sol (122), comprenant une pluralité de valeurs de hauteur, associées à une pluralité de positions ;
une interface pour recevoir au moins une hauteur de consigne ou profondeur de consigne ; et
une unité de calcul pour déterminer le profil d'épaisseur de couche (120) sur la base d'une différence entre la pluralité de valeurs de hauteur associées à une pluralité de positions et l'au moins une hauteur de consigne ou profondeur de consigne ou une référence définie par l'au moins une hauteur de consigne ou profondeur de consigne,
dans lequel le profil d'épaisseur de couche (120) présente des valeurs d'épaisseur de couche de consigne (Sₛₒₗₗ₁, Sₛₒₗₗ₂, ...) qui varient selon les positions.

15. Dispositif selon la revendication 14 avec une interface de sortie pour fournir/exporter le profil d'épaisseur de couche (120) à une machine de construction, en particulier une machine de construction de routes ou une finisseuse routière (10).

16. Dispositif selon la revendication 14 ou 15, dans lequel l'au moins une hauteur de consigne est définie par plusieurs valeurs de hauteur de consigne associées à une pluralité de positions ;
dans lequel l'au moins une profondeur de consigne est définie par plusieurs valeurs de profondeur de consigne associées à une pluralité de positions, ou
dans lequel l'au moins une hauteur de consigne et/ou les plusieurs valeurs de hauteur de consigne définissent un plan ou un plan en 3D d'une couche à lisser ou à construire (à incorporer).

17. Procédé de mise à niveau pour une machine de construction, en particulier une machine de construction de routes ou une finisseuse routière (10) ou une fraiseuse routière, avec les étapes suivantes :
mesurer une épaisseur de couche actuelle à appliquer ou à retirer et déterminer des valeurs d'épaisseur de couche réelles ou valeurs d'épaisseur de couche réelles prédites (S1, S2, ..) correspondantes pour une pluralité de positions,
déterminer des valeurs de commande pour chaque position pour le réglage en hauteur d'un outil de la machine de construction sur la base d'un profil d'épaisseur de couche (120), comprenant une pluralité de valeurs d'épaisseur de couche de consigne (Sₛₒₗₗ₁, Sₛₒₗₗ₂, ...) associées à une pluralité de positions, ainsi que des valeurs d'épaisseur de couche réelles ou des valeurs d'épaisseur de couche réelles prédites (S1, S2, ..) pour les positions ;
dans lequel le profil d'épaisseur de couche est déterminé sur la base d'une différence entre la pluralité de valeurs de hauteur associées à une pluralité de positions et l'au moins une hauteur de consigne ou profondeur de consigne ou une référence définie par l'au moins une hauteur de consigne ou profondeur de consigne.

18. Procédé de détermination d'un profil d'épaisseur de couche (120), comprenant une pluralité de valeurs d'épaisseur de couche de consigne (Sₛₒₗₗ₁, Sₛₒₗₗₗ₂, ...) associées à une pluralité de positions, avec les étapes suivantes :
recevoir un profil de sous-sol (122), comprenant une pluralité de valeurs de hauteur, associées à une pluralité de positions ;
recevoir au moins une hauteur de consigne ou profondeur de consigne ; et
déterminer le profil d'épaisseur de couche (120) sur la base d'une différence entre la pluralité de valeurs de hauteur associées à une pluralité de positions et l'au moins une hauteur de consigne ou profondeur de consigne ou une référence définie par l'au moins une hauteur de consigne ou profondeur de consigne ;
dans lequel le profil d'épaisseur de couche (120) présente des valeurs d'épaisseur de couche de consigne (Sₛₒₗₗ₁, Sₛₒₗₗ₂, ...) qui varient selon les positions.

19. Programme d'ordinateur pour la mise en œuvre du procédé selon la revendication 18, lorsque le procédé est exécuté sur un ordinateur.
